# EUROPÄISCHE PATENTSCHRIFT

(11) **EP 3 135 919 B1**
(45) Veröffentlichungstag und Bekanntmachung des Hinweises auf die Patenterteilung: **20.02.2019**
(21) Anmeldenummer: 15182138.6
(22) Anmeldetag: 24.08.2015
(51) Int. Cl.: F04D 19/04, F04D 29/58

(54) **VAKUUMPUMPE**
VACUUM PUMP
POMPE À VIDE

(43) Veröffentlichungstag der Anmeldung: 01.03.2017
(73) Patentinhaber: PFEIFFER VACUUM GMBH, 35614 Asslar (DE)
(72) Erfinder: Hofmann, Jan, 35305 Grünberg (DE)
(74) Vertreter: Manitz Finsterwald Patentanwälte PartmbB

(56) Entgegenhaltungen:
- EP-A1- 0 408 791
- EP-A1- 1 619 395
- EP-A2- 1 508 700
- JP-A- 2006 037 951
- JP-A- 2010 025 122

## Beschreibung

Die vorliegende Erfindung betrifft eine Vakuumpumpe, insbesondere Turbomolekularpumpe, mit einem einen ansaugseitigen Gehäuseabschnitt und einen von der Ansaugseite abgewandten Teil umfassenden Gehäuse, einem Stator, einem Rotor mit einer Rotorwelle, einem die Rotorwelle im Bereich der Ansaugseite des Gehäuses abstützenden ersten Lager und einem die Rotorwelle im Bereich der gegenüberliegenden Seite des Gehäuses abstützenden weiteren Lager.

Vakuumpumpen wie z.B. Turbomolekularpumpen werden in unterschiedlichen Bereichen der Technik eingesetzt, um ein für einen jeweiligen Prozess notwendiges Vakuum zu schaffen. Turbomolekularpumpen umfassen einen Stator mit mehreren in Richtung einer Rotorachse aufeinanderfolgenden Statorscheiben sowie einen relativ zu dem Stator um die Rotorachse drehbar gelagerten Rotor, der eine Rotorwelle und mehrere auf der Rotorwelle angeordnete, in axialer Richtung aufeinanderfolgende und zwischen den Statorscheiben angeordnete Rotorscheiben umfasst, wobei die Statorscheiben und die Rotorscheiben jeweils eine pumpaktive Struktur aufweisen.

Beispielsweise bei Turbomolekularpumpen ist die Rotorwelle ansaugseitig, d.h. im Vakuum- oder Hochvakuumbereich,(UHV) in der Regel durch ein UHV-taugliches Permanentmagnetlager und auf der gegenüberliegenden Seite durch ein geschmiertes Wälzlager abgestützt. In bestimmten Fällen soll ansaugseitig bzw. im Hochvakuumbereich der Vakuumpumpe eine möglichst hohe Temperatur vorherrschen, um zu verhindern, dass Gase kondensieren. Dagegen soll der Pumpenabschnitt mit dem Wälzlager relativ kalt sein, um zu verhindern, dass das zur Schmierung des Wälzlagers vorgesehene Schmiermittel, insbesondere Öl, seine schmierenden Eigenschaften verliert. In den meisten Fällen bestehen nun aber der ansaugseitige Gehäuseabschnitt und der das Kugellager enthaltende gegenüberliegende Gehäuseabschnitt aus eine relativ hohe Wärmeleitfähigkeit besitzendem Aluminium oder aus einem anderem Material mit guter Wärmeleitfähigkeit.

In der EP 1 508 700 A2 ist eine Turbomolekularpumpe beschrieben, deren Gehäuse einen ansaugseitigen Gehäuseabschnitt, einen von der Ansaugseite abgewandten Gehäuseabschnitt sowie einen dazwischen liegenden Gehäuseabschnitt umfasst. Zwischen dem mittleren Gehäuseabschnitt und dem von der Ansaugseite abgewandten Gehäuseabschnitt sind der Wärmeisolierung dienende Aussparungen vorgesehen, wobei eine mit Vakuum beaufschlagte Aussparung nach außen abgeschlossen und eine weitere Aussparung von außen angebracht ist und mit der Atmosphäre in Verbindung steht. Durch die Aussparungen ergibt sich zwar ein im Querschnitt reduzierter Wärmeflusspfad. Dabei ist eine der Aussparungen jedoch relativ zur anderen radial so weit nach Innen versetzt und in einem radial Abstand zum Innenumfang des Gehäuses angeordnet, dass radial innerhalb und außerhalb dieser Aussparung Bereiche des Gehäusemantels verbleiben, über die ein axialer Wärmefluss beidseitig an der Aussparung vorbei ermöglicht wird.

In der JP 2010 025 122 A1 ist eine Verbundmolekularpumpe mit integrierter Gewindenut-Pumpe beschrieben, die ein in der Vakuumpumpe angeordnetes Lagergehäuse umfasst, das an seinem Außenumfang mit einem Hitzeschild versehen ist, das in einer entsprechenden kleinen Aussparung angeordnet ist. Zwischen dem Hitzeschild und einem inneren Statorabschnitt ist ein Abgasdurchlass gebildet. Im Sockel des Lagergehäuses ist zudem eine Aussparung vorgesehen, die am Außenumfang des Sockels mündet.

In der EP 0 408 791 A1 ist eine Reibungspumpe beschrieben, deren Gehäuse ein erstes Gehäuseteil sowie ein zweites Gehäuseteil umfasst. Das erste Gehäuseteil umfasst einen äußeren Zylinder mit einem Flansch, über den die Reibungspumpe entweder unmittelbar oder über einen Aufsatzflansch an dem zu evakuierenden Rezipienten anschließbar ist. Das zweite Gehäuseteil dient der Halterung des Rotors und des Stators des Antriebsmotors. Dabei ist das zweite Gehäuseteil mit Bohrungen versehen, über die ein Spülgas in den zum Rotor führenden Raum eingelassen werden kann. Durch den Spülgasstrom soll verhindert werden, dass mit Staubteilchen beladene Gase in den Motor- und Lagerraum gelangen. Ein Zylinderabschnitt des Gehäuseteils ist in einem weiteren Zylinderabschnitt des Gehäuseteils geführt. Dazu sind zwei relativ schmale Passführungsbereiche vorgesehen, in denen in entsprechende Nuten eingelassene Dichtringe vorgesehen sind. Die beiden Zylinderabschnitte sind durch einen Spalt voneinander beabstandet, um einen Temperaturgradienten zwischen diesen beiden Abschnitten aufrecht zu erhalten. Dadurch soll verhindert werden, dass mit einer Aufheizung der Statorteile zur Verhinderung von Staubbildungen die im zweiten Gehäuseteil vorgesehenen Lager- und Motorteile keiner übermäßigen thermischen Belastung ausgesetzt sind.

Es besteht nun das Problem,
die beiden weiter oben genannten Anforderungen
nach einem möglichst hochtemperierten ansaugseitigen Hochvakuumbereich und nach einem relativ dazu möglichst kalten gegenüberliegenden Bereich der Vakuumpumpe möglichst ohne größeren Energieaufwand gerecht zu werden.

Der Erfindung liegt die Aufgabe zugrunde, eine Vakuumpumpe, insbesondere Turbomolekularpumpe, der eingangs genannten Art anzugeben, mit der das zuvor genannte Problem beseitigt ist. Dabei soll bei möglichst geringem Aufwand und möglichst geringem Einsatz an Energie eine möglichst große Temperaturdifferenz zwischen dem ansaugseitigen Gehäuseabschnitt und dem gegenüberliegenden Gehäuseabschnitt der Vakuumpumpe gewährleistet sein.

Die Aufgabe wird erfindungsgemäß durch eine Vakuumpumpe, insbesondere Turbomolekularpumpe, mit den Merkmalen des Anspruchs 1 gelöst. Bevorzugte Ausführungsformen der erfindungsgemäßen Vakuumpumpe ergeben sich aus den Unteransprüchen, der vorliegenden Beschreibung sowie der Zeichnung.

Die erfindungsgemäße Vakuumpumpe, insbesondere Turbomolekularpumpe, umfasst ein einen ansaugseitigen Gehäuseabschnitt und einen von der Ansaugseite abgewandten Teil umfassendes Gehäuse, einen Stator, einen Rotor mit einer Rotorwelle, ein die Rotorwelle im Bereich der Ansaugseite des Gehäuses abstützendes erstes Lager und ein weiteres die Rotorwelle im Bereich der gegenüberliegenden Seite des Gehäuses abstützendes Wälzlager. Dabei ist zur Erhöhung des Wärmewiderstandes zwischen dem ansaugseitigen Gehäuseabschnitt und einem das Wälzlager enthaltenden Gehäuseabschnitt der von der Ansaugseite abgewandte Teil des Gehäuses mit Materialaussparungen versehen, die so in das Gehäuse eingebracht sind, dass sich ein labyrinthartiger, durch mehrere Richtungsänderungen verlängerter Wärmeflusspfad im Gehäuse ergibt.

Aufgrund der erfindungsgemäßen Ausbildung wird bei denkbar geringem Aufwand und Einsatz an Energie durch einen verlängerten Wärmeflusspfad im Gehäuse eine relativ große Temperaturdifferenz zwischen dem ansaugseitigen Gehäuseabschnitt und dem gegenüberliegenden Gehäuseabschnitt der Vakuumpumpe erreicht. Es kann somit der ansaugseitige Bereich bzw. der Hochvakuumbereich der Vakuumpumpe beispielsweise zur Vermeidung einer Kondensation giftiger Gase relativ stark temperiert werden, ohne dass dadurch auch der gegenüberliegende Gehäuseabschnitt insbesondere im Bereich eines dort befindlichen Lagers der Rotorwelle entsprechend erwärmt wird. Der gegenüberliegende Gehäuseabschnitt muss somit zumindest weniger oder gar nicht mehr gekühlt werden. Es ist somit mit relativ geringem Aufwand unter Minimierung des Einsatzes von Energie zur Kühlung des gegenüberliegenden Gehäuseabschnitts sichergestellt, dass ein im gegenüberliegenden Gehäuseabschnitt enthaltenes Wälzlager hinreichend kühl gehalten werden kann, so dass das zur Schmierung dieses Lagers erforderliche Schmiermittel seine Schmiereigenschaften beibehält. Mit dem durch die erfindungsgemäßen Materialaussparungen im Pumpengehäuse erzeugten labyrinthartigen, durch mehrere Richtungsänderungen verlängerten Wärmeflusspfad ergibt sich eine Art Wärmesperre zwischen dem ansaugseitigen Gehäuseabschnitt und dem gegenüberliegenden Gehäuseabschnitt.

Der von der Ansaugseite abgewandte, mit den Materialaussparungen versehene Teil des Gehäuses besitzt in der Regel eine durch eine Innenwand begrenzte zentrale Bohrung, deren Mittelachse insbesondere mit der Rotationsachse der Rotorwelle zusammenfällt. Dabei sind gemäß einer bevorzugten praktischen Ausführungsform der erfindungsgemäßen Vakuumpumpe die Materialaussparungen sowohl ausgehend von der Innenwand als auch ausgehend von der Außenumfangsfläche des Gehäuses in das Gehäuse eingebracht.

Bevorzugt sind die Materialaussparungen in Axialrichtung des Gehäuses betrachtet abwechselnd ausgehend von der Innenwand und ausgehend von der Außenumfangsfläche des Gehäuses in das Gehäuse eingebracht. Dabei können die Materialaussparungen insbesondere kammartig ineinandergreifen.

Zumindest eine und bevorzugt mehrere Materialaussparungen können sich zumindest teilweise in radialer Richtung erstrecken. Dabei wird insbesondere durch eine Abstimmung der radialen Tiefe der oder jeder Materialaussparung auf den Gehäusedurchmesser bzw. auf die Wandstärke des Gehäuses sichergestellt, dass keine zu große mechanische Schwächung des Gehäuses erfolgt und die sogenannte "Crashsicherheit" des Gehäuses bzw. der Pumpe gewährleistet bleibt.

Dabei ist die radiale Dicke oder Wandstärke des mit den Materialaussparungen versehenen Teils des Gehäuses zweckmäßigerweise größer als das 3-fache der radialen Abmessung oder Tiefe einer sich radial erstreckenden Materialaussparung.

Von Vorteil ist insbesondere auch, wenn eine ausgehend von der Außenumfangsfläche des Gehäuses in das Gehäuse eingebrachte, sich radial erstreckende Materialaussparung eine radiale Abmessung oder Tiefe besitzt, die bei einem Durchmesser des mit den Materialaussparungen versehenen Teils des Gehäuses endet, der kleiner als das 0,75-fache des Außendurchmessers dieses Gehäuseteils und größer als das 1,1-fache des Innendurchmessers dieses Gehäuseteils ist.

Die Materialaussparungen können sich zumindest teilweise auch in axialer Richtung erstrecken. Auch in diesem Fall wird wieder sichergestellt sein, dass keine zu große mechanische Schwächung des Gehäuses erfolgt. Denkbar ist insbesondere auch eine Kombination von sich radial erstreckenden und sich axial erstreckenden Materialaussparungen. Die Erstreckung der Materialaussparungen kann z.B. auch schräg zur Radialrichtung und/oder Axialrichtung verlaufen und z.B. auch einen windschiefen Verlauf bezüglich der Längsachse des Gehäuses bzw. der Rotationsachse der Rotorwelle besitzen.

Die quer zu einer Längs- und/oder Umfangserstreckung gemessene Breite und/oder Höhe einer z.B. als Einstich oder Schlitz ausgebildeten Materialaussparung, d.h. bei einem sich radial erstreckenden, in einer axialen Ebene liegenden Schlitz beispielsweise dessen axiale Höhe oder lichte Weite, liegt bevorzugt in einem Bereich von etwa 1mm bis 6mm, kann grundsätzlich aber auch kleiner als 1mm oder größer als 6mm sein.

Gemäß einer bevorzugten praktischen Ausführungsform der erfindungsgemäßen Vakuumpumpe sind die Materialaussparungen zumindest teilweise in Form von Einstichen, Schlitzen und/oder Bohrungen in das Gehäuse eingebracht.

Gemäß einer vorteilhaften Ausführungsform der erfindungsgemäßen Vakuumpumpe ist zumindest eine Materialaussparung als vollständig, teilweise oder abschnittsweise um eine Längsachse des Gehäuses herum verlaufender Einstich oder Schlitz vorgesehen.

Ein solcher Einstich oder Schlitz kann z.B. mittels eines Scheibenfräsers oder dergleichen hergestellt werden.

In einem vergleichsweise einfachen Fall können die Materialaussparungen zumindest teilweise lediglich mit Luft bzw. Gas gefüllte Freiräume bilden.

In anderen Fällen kann es jedoch von Vorteil sein, wenn in die Materialaussparungen zumindest teilweise ein wärmeisolierender Feststoff eingebracht ist. Dabei besitzt der betreffende Feststoff zweckmäßigerweise eine geringere Wärmeleitfähigkeit als das Material des Gehäuses und als Luft bzw. Gas.

Im Bereich des ansaugseitigen Gehäuseabschnitts kann eine Heizeinrichtung vorgesehen sein. Bevorzugt umfasst eine solche Heizeinrichtung wenigstens ein Heizband oder dergleichen.

Die Erfindung wird im Folgenden anhand eines Ausführungsbeispiels unter Bezugnahme auf die Zeichnung näher erläutert; in dieser zeigen:
- Fig. 1: eine schematische Darstellung einer beispielhaften Ausführungsform einer Vakuumpumpe, bei der die Erfindung anwendbar ist, und
- Fig. 2: eine schematische Darstellung des von der Ansaugseite abgewandten, mit Materialaussparungen versehenen Teils des Gehäuses einer beispielhaften Ausführungsform einer erfindungsgemäßen Vakuumpumpe.

Die in Fig. 1 gezeigte Vakuumpumpe 10 umfasst einen von einem Einlassflansch 12 umgebenen Pumpeneinlass 14 sowie mehrere Pumpstufen zur Förderung des an dem Pumpeneinlass 14 anstehenden Gases zu einem in Fig. 1 nicht dargestellten Pumpenauslass. Die Vakuumpumpe 10 umfasst einen Stator mit einem statischen Gehäuse 16 und einen in dem Gehäuse 16 angeordneten Rotor mit einer um eine Rotationsachse 18 drehbar gelagerten Rotorwelle 20.

Die Vakuumpumpe 10 ist als Turbomolekularpumpe ausgebildet und umfasst mehrere pumpwirksam miteinander in Serie geschaltete turbomolekulare Pumpstufen mit mehreren mit der Rotorwelle 20 verbundenen turbomolekularen Rotorscheiben 22 und mehreren in axialer Richtung zwischen den Rotorscheiben 22 angeordneten und in dem Gehäuse 16 festgelegten turbomolekularen Statorscheiben 24, die durch Distanzringe 26 in einem gewünschten axialen Abstand zueinander gehalten sind. Die Rotorscheiben 22 und Statorscheiben 24 stellen in einem Schöpfbereich 28 eine in Richtung des Pfeils 30 gerichtete axiale Pumpwirkung bereit.

Die Vakuumpumpe 10 umfasst zudem drei in radialer Richtung ineinander angeordnete und pumpwirksam miteinander in Serie geschaltete Holweck-Pumpstufen. Der rotorseitige Teil der Holweck-Pumpstufen umfasst eine mit der Rotorwelle 20 verbundene Rotornabe 32 und zwei an der Rotornabe 32 befestigte und von dieser getragene zylindermantelförmige Holweck-Rotorhülsen 34, 36, die koaxial zu der Rotorachse 18 orientiert und in radialer Richtung ineinander geschachtelt sind. Ferner sind zwei zylindermantelförmige Holweck-Statorhülsen 38, 40 vorgesehen, die ebenfalls koaxial zu der Rotorachse 18 orientiert und in radialer Richtung ineinander geschachtelt sind. Die pumpaktiven Oberflächen der Holweck-Pumpstufen sind jeweils durch die einander unter Ausbildung eines engen radialen Holweck-Spalts gegenüberliegenden radialen Mantelflächen jeweils einer Holweck-Rotorhülse 34, 36 und einer Holweck-Statorhülse 38, 40 gebildet. Dabei ist jeweils eine der pumpaktiven Oberflächen glatt ausgebildet, im vorliegenden Fall beispielsweise die der Holweck-Rotorhülse 34 bzw. 36, wobei die gegenüberliegende pumpaktive Oberfläche der jeweiligen Holweck-Statorhülse 38 bzw. 40 eine Strukturierung mit schraubenlinienförmig um die Rotationsachse 18 herum in axialer Richtung verlaufenden Nuten aufweist, in denen durch die Rotation des Rotors das Gas vorangetrieben und dadurch gepumpt wird.

Die drehbare Lagerung der Rotorwelle 20 wird durch ein Wälzlager 42 im Bereich des Pumpenauslasses und ein Permanentmagnetlager 44 im Bereich des Pumpeneinlasses 14 bewirkt.

Das Permanentmagnetlager 44 umfasst eine rotorseitige Lagerhälfte 46 und eine statorseitige Lagerhälfte 48, die jeweils einen Ringstapel aus mehreren in axialer Richtung aufeinander gestapelten permanentmagnetischen Ringen 50, 52 umfassen, wobei die Magnetringe 50, 52 unter Ausbildung eines radialen Lagerspalts 54 einander gegenüberliegen.

Innerhalb des Permanentmagnetlagers 44 ist ein Not- oder Fanglager 56 vorgesehen, das als ungeschmiertes Wälzlager ausgebildet ist und im normalen Betrieb der Vakuumpumpe ohne Berührung leer läuft und erst bei einer übermäßigen radialen Auslenkung des Rotors gegenüber dem Stator in Eingriff gelangt, um einen radialen Anschlag für den Rotor zu bilden, der eine Kollision der rotorseitigen Strukturen mit den statorseitigen Strukturen verhindert.

Im Bereich des Wälzlagers 42 ist an der Rotorwelle 20 eine konische Spritzmutter 58 mit einem zu dem Wälzlager 42 hin zunehmenden Außendurchmesser vorgesehen, die mit einem Abstreifer eines mehrere mit einem Betriebsmittel, wie z.B. einem Schmiermittel, getränkte saugfähige Scheiben 60 umfassenden Betriebsmittelspeichers in gleitendem Kontakt steht. Im Betrieb wird das Betriebsmittel durch kapillare Wirkung von dem Betriebsmittelspeicher über den Abstreifer auf die rotierende Spritzmutter 58 übertragen und infolge der Zentrifugalkraft entlang der Spritzmutter 58 in Richtung des größer werdenden Außendurchmessers der Spritzmutter 58 zu dem Wälzlager 42 hin gefördert, wo es z.B. eine schmierende Funktion erfüllt.

Die Vakuumpumpe umfasst einen Antriebsmotor 62 zum drehenden Antreiben des Rotors, dessen Läufer durch die Rotorwelle 20 gebildet ist. Eine Steuereinheit 64 steuert den Antriebsmotor 62 an.

Die turbomolekularen Pumpstufen stellen in dem Schöpfbereich 28 eine Pumpwirkung in Richtung des Pfeils 30 bereit.

Fig. 2 zeigt in schematischer Darstellung den von der Ansaugseite abgewandten, mit Materialaussparungen 66, 68 versehenen Teil des Gehäuses 16 einer beispielhaften Ausführungsform einer erfindungsgemäßen Vakuumpumpe 10, bei der es sich insbesondere um eine Turbomolekularpumpe der in der Fig. 1 dargestellten Art handeln kann.

Entsprechend umfasst auch die erfindungsgemäße Vakuumpumpe 10 ein Gehäuse 16, einen Stator und einen hier nicht dargestellten Rotor mit einer Rotorwelle, die durch ein im Bereich der Ansaugseite des Gehäuses 16 vorgesehenes erstes Lager und ein im Bereich der gegenüberliegenden Seite des Gehäuses 16 vorgesehenes weiteres Lager abgestützt ist. Dabei kann es sich bei den beiden hier nicht dargestellten Lagern entsprechend der Darstellung gemäß Fig. 1 beispielsweise wieder um ein ansaugseitiges Permanentmagnetlager und ein auf der gegenüberliegenden Seite vorgesehenes Wälzlager handeln. Dieses Wälzlager kann z.B. im Bereich der in Fig. 2 dargestellten zentralen Bohrung 76 angeordnet sein.

Erfindungsgemäß ist zur Erhöhung des Wärmewiderstandes zwischen dem ansaugseitigen Gehäuseabschnitt und dem das Wälzlager enthaltenden Gehäuseabschnitt der von der Ansaugseite abgewandte Teil 70 des Gehäuses 16 mit Materialaussparungen 66, 68 versehen, die so in das Gehäuse 16 eingebracht sind, dass sich ein labyrinthartiger, durch mehrere Richtungsänderungen verlängerter Wärmeflusspfad 72 ergibt.

Dadurch kann während des Betriebs der Pumpe eine relativ große Temperaturdifferenz zwischen dem ansaugseitigen Gehäuseabschnitt und dem gegenüberliegenden Gehäuseabschnitt der Vakuumpumpe 10 aufrechterhalten werden. Wie bereits erwähnt, ist die Erfindung beispielsweise bei einer Vakuumpumpe der in der Fig. 1 dargestellten Art anwendbar. Aufgrund der erfindungsgemäßen Materialaussparungen kann der ansaugseitige Gehäuseabschnitt der Vakuumpumpe zur Vermeidung einer Kondensation von Gasen entsprechend temperiert werden, ohne dass dadurch auch der das weitere Lager enthaltende gegenüberliegende Gehäuseabschnitt 70 der Pumpe entsprechend erwärmt wird. Der das Wälzlager enthaltende Gehäuseabschnitt 70 kann somit mit minimaler Kühlung oder gegebenenfalls auch ohne Kühlung hinreichend kalt gehalten werden, um sicherzustellen, dass das zur Schmierung des Wälzlagers erforderliche Öl seine schmierenden Eigenschaften beibehält. Entsprechend wird der bisher zur Kühlung erforderliche Aufwand an Energie zumindest reduziert.

Der von der Ansaugseite abgewandte, mit den Materialaussparungen 66, 68 versehene Teil 70 des Gehäuses 16 besitzt eine durch eine Innenwand 74 begrenzte zentrale Bohrung 76. Dabei können die Materialaussparungen 66, 68, wie im Beispiel der Fig. 2 dargestellt, sowohl ausgehend von der Innenwand 74 als auch ausgehend von der Außenumfangsfläche 78 des Gehäuses 16 in das Gehäuse 16 eingebracht sein.

Die Materialaussparungen 66, 68 können, wie in der Fig. 2 dargestellt, in Axialrichtung des Gehäuses 16 betrachtet insbesondere abwechselnd ausgehend von der Innenwand 74 und ausgehend von der Außenumfangsfläche 78 des Gehäuses 16 in das Gehäuse 16 eingebracht sein. Wie ebenfalls dargestellt, können die Materialaussparungen 66, 68 in diesem Fall insbesondere kammartig ineinandergreifen.

Grundsätzlich können sich die Materialaussparungen 66, 68 zumindest teilweise in radialer Richtung und/oder zumindest teilweise in axialer Richtung erstrecken. Dabei ist beispielsweise auch eine Kombination von sich in radialer Richtung erstreckenden und von sich in axialer Richtung erstreckenden Materialaussparungen 66, 68 denkbar. Im in der Fig. 2 dargestellten Fall erstrecken sich die Materialaussparungen 66, 68 jeweils in radialer Richtung, liegen also bezüglich der Rotationsachse 18 der nicht dargestellten Rotorwelle in unterschiedlichen Höhenebenen.

Die Materialaussparungen 66, 68 können zumindest teilweise in Form von Einstichen, Schlitzen und/oder Bohrungen in das Gehäuse 16 eingebracht sein. Dabei kann zumindest eine Materialaussparung 66, 68 als vollständig um die Rotationsachse 18 herum verlaufender Einstich oder Schlitz vorgesehen sein. Im Beispiel der Fig. 2 sind beide Aussparungen 66, 68 jeweils als ein solcher Einstich bzw. Schlitz ausgebildet.

Während bei der Darstellung gemäß Fig. 2 der von der Ansaugseite abgewandte Teil 70 des Gehäuses 16 lediglich mit zwei in Axialrichtung aufeinanderfolgenden Materialaussparungen 66, 68 versehen ist, können in diesen von der Ansaugseite abgewandten Teil 70 des Gehäuses 16 auch mehr als zwei Materialaussparungen eingebracht sein. Dabei können auch im letzteren Fall die Materialaussparungen in Axialrichtung des Gehäuses 16 betrachtet insbesondere wieder abwechselnd ausgehend von der Innenwand 74 und ausgehend von der Außenumfangsfläche 78 des Gehäuses 16 in das Gehäuse 16 eingebracht sein und kammartig ineinandergreifen.

Die Materialaussparungen 66, 68 können zumindest teilweise lediglich mit Luft bzw. Gas gefüllte Freiräume bilden, wie dies in Fig. 2 bei der von außen eingebrachten Aussparung 68 dargestellt ist. Wie in Fig. 2 bei der anderen, von innen eingebrachten Aussparung 66 dargestellt, kann in die Materialaussparungen jedoch zumindest teilweise auch ein wärmeisolierender Feststoff eingebracht sein, der zweckmäßigerweise eine höhere Wärmeisolation als Luft bzw. Gas und als das Material, aus dem das Gehäuse 16 besteht. Das Gehäusematerial ist insbesondere Aluminium.

Die radiale Tiefen, in welche die in Fig. 2 dargestellten Aussparungen 66, 68 jeweils reichen, sind rein beispielhaft dargestellt und werden in konkreten Anwendungen in Abhängigkeit z.B. von der Wandstärke des Gehäuseabschnitts 70 und von dem Verhältnis des Innendurchmessers im Bereich der Bohrung 76 und dem Außendurchmesser des Gehäuseabschnitts 70 gewählt, und zwar in jedem Fall derart, dass die "Crashsicherheit" der Pumpe gewährleistet bleibt. Bezüglich möglicher Abmessungen der Aussparungen 66, 68 wird hiermit auch auf den Einleitungsteil verwiesen.

Im Übrigen kann die erfindungsgemäße Vakuumpumpe 10 beispielsweise so ausgeführt sein, wie dies anhand der Fig. 1 beschrieben wurde. Zudem kann im Bereich des ansaugseitigen Gehäuseabschnitts eine Heizeinrichtung vorgesehen sein. Eine solche Heizeinrichtung kann beispielsweise wenigstens ein Heizband oder dergleichen umfassen.

### Bezugszeichenliste

- 10: Vakuumpumpe
- 12: Einlassflansch
- 14: Pumpeneinlass
- 16: Gehäuse
- 18: Rotationsachse
- 20: Rotorwelle
- 22: Rotorscheibe
- 24: Statorscheibe
- 26: Distanzring
- 28: Schöpfbereich
- 30: Pfeil
- 32: Rotornabe
- 34: Holweck-Rotorhülse
- 36: Holweck-Rotorhülse
- 38: Holweck-Statorhülse
- 40: Holweck-Statorhülse
- 42: Wälzlager
- 44: Permanentmagnetlager
- 46: rotorseitige Lagerhälfte
- 48: statorseitige Lagerhälfte
- 50: permanentmagnetischer Ring
- 52: permanentmagnetischer Ring
- 54: radialer Lagerspalt
- 56: Not- oder Fanglager
- 58: konische Spritzmutter
- 60: saugfähige Scheibe
- 62: Antriebsmotor
- 64: Steuereinheit
- 66: Materialaussparung
- 68: Materialaussparung
- 70: von der Ansaugseite abgewandter Teil des Gehäuses
- 72: Wärmeflusspfad
- 74: Innenwand
- 76: zentrale Bohrung
- 78: Außenumfangsfläche

## Patentansprüche

1. Vakuumpumpe (10), insbesondere Turbomolekularpumpe, mit einem einen ansaugseitigen Gehäuseabschnitt und einen von der Ansaugseite abgewandten Teil (70) umfassenden Gehäuse (16), einem Stator, einem Rotor mit einer Rotorwelle, einem die Rotorwelle im Bereich der Ansaugseite des Gehäuses (16) abstützenden ersten Lager und einem weiteren die Rotorwelle im Bereich der gegenüberliegenden Seite des Gehäuses abstützenden Wälzlager, wobei zur Erhöhung des Wärmewiderstandes zwischen dem ansaugseitigen Gehäuseabschnitt und einem das Wälzlager enthaltenden Gehäuseabschnitt der von der Ansaugseite abgewandte Teil (70) des Gehäuses (16) mit Materialaussparungen (66, 68) versehen ist, **dadurch gekennzeichnet, dass** die Materialaussparungen (66, 68) so in das Gehäuse (16) eingebracht sind, dass sich ein labyrinthartiger, durch mehrere Richtungsänderungen verlängerter Wärmeflusspfad (72) im Gehäuse (16) ergibt.

2. Vakuumpumpe nach Anspruch 1,
**dadurch gekennzeichnet, dass** der von der Ansaugseite abgewandte, mit den Materialaussparungen (66, 68) versehene Teil (70) des Gehäuses (16) eine durch eine Innenwand (74) begrenzte zentrale Bohrung (76) besitzt und die Materialaussparungen (66, 68) sowohl ausgehendend von der Innenwand (74) als auch ausgehend von der Außenumfangsfläche (78) des Gehäuses (16) in das Gehäuse (16) eingebracht sind.

3. Vakuumpumpe nach Anspruch 2,
**dadurch gekennzeichnet, dass** die Materialaussparungen (66, 68) in Axialrichtung des Gehäuses (16) betrachtet abwechselnd ausgehend von der Innenwand (74) und ausgehend von der Außenumfangsfläche (78) des Gehäuses (16) in das Gehäuse (16) eingebracht sind.

4. Vakuumpumpe nach Anspruch 3,
**dadurch gekennzeichnet, dass** die Materialaussparungen (66, 68) kammartig ineinandergreifen.

5. Vakuumpumpe nach zumindest einem der vorstehenden Ansprüche,
**dadurch gekennzeichnet, dass** sich wenigstens eine Materialaussparung (66, 68) zumindest teilweise in radialer Richtung erstreckt.

6. Vakuumpumpe nach Anspruch 5,
**dadurch gekennzeichnet, dass** die radiale Wandstärke des mit den Materialaussparungen (66, 68) versehenen Teils (70) des Gehäuses (16) größer als das 3-fache der Tiefe einer sich radial erstreckenden Materialaussparung ist.

7. Vakuumpumpe nach Anspruch 5 oder 6,
**dadurch gekennzeichnet, dass** eine ausgehend von der Außenumfangsfläche (78) des Gehäuses (16) in das Gehäuse (16) eingebrachte, sich radial erstreckende Materialaussparung (68) eine Tiefe besitzt, die bei einem Durchmesser des mit den Materialaussparungen (66, 68) versehenen Teils (70) des Gehäuses (16) endet, der kleiner als das 0,75-fache des Außendurchmessers und größer als das 1,1-fache des Innendurchmessers des mit den Materialaussparungen (66, 68) versehenen Teils (70) des Gehäuses (16) ist.

8. Vakuumpumpe nach zumindest einem der vorstehenden Ansprüche,
**dadurch gekennzeichnet, dass** sich die Materialaussparungen (66, 68) zumindest teilweise in axialer Richtung erstrecken.

9. Vakuumpumpe nach zumindest einem der vorstehenden Ansprüche, **dadurch gekennzeichnet, dass** die Materialaussparungen (66, 68) zumindest teilweise in Form von Einstichen, Schlitzen und/oder Bohrungen in das Gehäuse (16) eingebracht sind.

10. Vakuumpumpe nach zumindest einem der vorstehenden Ansprüche,
**dadurch gekennzeichnet, dass** zumindest eine Materialaussparung (66, 68) als vollständig, teilweise oder abschnittsweise um eine Längsachse des Gehäuses (16) herum verlaufender Einstich oder Schlitz vorgesehen ist.

11. Vakuumpumpe nach zumindest einem der vorstehenden Ansprüche,
**dadurch gekennzeichnet, dass** die Materialaussparungen (66, 68) zumindest teilweise lediglich mit Luft bzw. Gas gefüllte Freiräume bilden.

12. Vakuumpumpe nach zumindest einem der vorstehenden Ansprüche,
**dadurch gekennzeichnet, dass** in die Materialaussparungen (66, 68) zumindest teilweise ein wärmeisolierender Feststoff eingebracht ist.

13. Vakuumpumpe nach zumindest einem der vorstehenden Ansprüche,
**dadurch gekennzeichnet, dass** im Bereich des ansaugseitigen Gehäuseabschnitts eine Heizeinrichtung vorgesehen ist.

## Claims

1. A vacuum pump (10), in particular a turbomolecular pump, having a housing (16) which comprises a suction-side housing section and a part (70) remote from the suction side; having a stator; having a rotor with a rotor shaft; having a first bearing supporting the rotor shaft in the region of the suction side of the housing (16); and having a further rolling element bearing supporting the rotor shaft in the region of the oppositely disposed side of the housing, wherein the part (70) of the housing (16) remote from the suction side is provided with material cut-outs (66, 68) to increase the thermal resistance between the suction-side housing section and a housing section including the rolling element bearing, **characterized in that** the material cut-outs (66, 68) are introduced into the housing (16) in such a manner that a labyrinth-like heat flow path (72) extended by a plurality of direction changes is produced in the housing (16).

2. A vacuum pump in accordance with claim 1,
**characterized in that** the part (70) of the housing (16) remote from the suction side and provided with the material cut-outs (66, 68) has a central bore (76) bounded by an inner wall (74); and **in that** the material cut-outs (66, 68) are introduced into the housing (16) both starting from the inner wall (74) and starting from an outer peripheral surface (78) of the housing (16).

3. A vacuum pump in accordance with claim 2,
**characterized in that** the material cut-outs (66, 68) are introduced into the housing (16) in an alternating manner starting from the inner wall (74) and starting from the outer peripheral surface (78) of the housing (16), viewed in an axial direction of the housing (16).

4. A vacuum pump in accordance with claim 3,
**characterized in that** the material cut-outs (66, 68) engage into one another in the manner of a comb.

5. A vacuum pump in accordance with at least one of the preceding claims,
**characterized in that** at least one material cut-out (66, 68) extends at least partly in a radial direction.

6. A vacuum pump in accordance with claim 5,
**characterized in that** the radial wall thickness of the part (70) of the housing (16) provided with the material cut-outs (66, 68) is larger than three times the depth of a radially extending material cut-out.

7. A vacuum pump in accordance with claim 5 or claim 6,
**characterized in that** a radially extending material cut-out (68) introduced into the housing (16) starting from the outer peripheral surface (78) of the housing (16) has a depth which ends at a diameter of the part (70) of the housing (16) provided with the material cut-outs (66, 68) which is smaller than 0.75 times the outer diameter and larger than 1.1 times the inner diameter of the part (70) of the housing (16) provided with the material cut-outs (66, 68).

8. A vacuum pump in accordance with at least one of the preceding claims,
**characterized in that** the material cut-outs (66, 68) extend at least partly in the axial direction.

9. A vacuum pump in accordance with at least one of the preceding claims,
**characterized in that** at least some of the material cut-outs (66, 68) are introduced into the housing (16) in the form of incisions, slits and/or bores.

10. A vacuum pump in accordance with at least one of the preceding claims,
**characterized in that** at least one material cut-out (66, 68) is provided as an incision or a slit extending completely, partly or sectionally about a longitudinal axis of the housing (16).

11. A vacuum pump in accordance with at least one of the preceding claims,
**characterized in that** at least some of the material cut-outs (66, 68) form free spaces filled only with air or gas.

12. A vacuum pump in accordance with at least one of the preceding claims,
**characterized in that** a thermally insulating solid is at least partly introduced into the material cut-outs (66, 68).

13. A vacuum pump in accordance with at least one of the preceding claims,
**characterized in that** a heating device is provided in the region of the suction-side housing section.

## Revendications

1. Pompe à vide (10), en particulier pompe turbomoléculaire, comportant un boîtier (16) pourvu d'une portion de boîtier côté aspiration et d'une partie (70) détournée du côté aspiration, un stator, un rotor pourvu d'un arbre de rotor, un premier palier qui supporte l'arbre de rotor au niveau du coté aspiration du boîtier (16) et un autre palier à roulement qui supporte l'arbre de rotor au niveau du côté opposé du boîtier,
la partie (70) du boîtier (16) détournée du côté aspiration étant pourvue d'évidements de matière (66, 68), en vue d'augmenter la résistance thermique, entre la portion de boîtier côté aspiration et une portion de boîtier comprenant le palier à roulement,
**caractérisé en ce que**
les évidements de matière (66, 68) sont ménagés dans le boîtier (16) de telle sorte qu'il en résulte un trajet de flux thermique (72) dans le boîtier (16), qui est en forme de labyrinthe et qui est prolongé par plusieurs changements de direction.

2. Pompe à vide selon la revendication 1,
**caractérisée en ce que**
la partie (70) du boîtier (16) détournée du côté aspiration et pourvue des évidements de matière (66, 68) possède un perçage central (76) délimité par une paroi intérieure (74), et les évidements de matière (66, 68) sont ménagés dans le boîtier (16) aussi bien à partir de la paroi intérieure (74) qu'à partir de la surface périphérique extérieure (78) du boîtier (16).

3. Pompe à vide selon la revendication 2,
**caractérisée en ce que**
les évidements de matière (66, 68), vus en direction axiale du boîtier (16), sont ménagés dans le boîtier (16) en alternance à partir la paroi intérieure (74) et à partir de la surface périphérique extérieure (78) du boîtier (16).

4. Pompe à vide selon la revendication 3,
**caractérisée en ce que**
les évidements de matière (66, 68) s'engagent mutuellement à la manière d'un peigne.

5. Pompe à vide selon l'une au moins des revendications précédentes,
**caractérisée en ce que**
au moins un évidement de matière (66, 68) s'étend au moins partiellement en direction radiale.

6. Pompe à vide selon la revendication 5,
**caractérisée en ce que**
l'épaisseur de paroi radiale de la partie (70) du boîtier (16) pourvue des évidements de matière (66, 68) est supérieure à 3 fois la profondeur d'un évidement de matière s'étendant radialement.

7. Pompe à vide selon la revendication 5 ou 6,
**caractérisée en ce que**
un évidement de matière (68) ménagé dans le boîtier (16) à partir de la surface périphérique extérieure (78) du boîtier (16) et s'étendant radialement possède une profondeur qui se termine à un diamètre de la partie (70) du boîtier (16) pourvue des évidements de matière (66, 68), diamètre qui est inférieur à 0,75 fois le diamètre extérieur et qui est supérieur à 1,1 fois le diamètre intérieur de la partie (70) du boîtier (16) pourvue des évidements de matière (66, 68).

8. Pompe à vide selon l'une au moins des revendications précédentes,
**caractérisée en ce que**
les évidements de matière (66, 68) s'étendent au moins partiellement en direction axiale.

9. Pompe à vide selon l'une au moins des revendications précédentes,
**caractérisée en ce que**
les évidements de matière (66, 68) sont ménagés dans le boîtier (16) au moins partiellement sous forme d'entailles, de fentes et/ou de perçages.

10. Pompe à vide selon l'une au moins des revendications précédentes,
**caractérisée en ce que**
au moins un évidement de matière (66, 68) est prévu sous la forme d'une entaille ou d'une fente qui s'étend complètement, partiellement ou localement autour d'un axe longitudinal du boîtier (16).

11. Pompe à vide selon l'une au moins des revendications précédentes,
**caractérisée en ce que**
les évidements de matière (66, 68) constituent au moins partiellement des espaces libres remplis uniquement d'air ou de gaz.

12. Pompe à vide selon l'une au moins des revendications précédentes,
**caractérisée en ce que**
un matériau solide thermiquement isolant est introduit au moins partiellement dans les évidements de matière (66, 68).

13. Pompe à vide selon l'une au moins des revendications précédentes,
**caractérisée en ce que**
un moyen de chauffage est prévu au niveau de la portion de boîtier côté aspiration.
